# EUROPÄISCHE PATENTSCHRIFT

(11) **EP 1 430 968 B1**
(45) Veröffentlichungstag und Bekanntmachung des Hinweises auf die Patenterteilung: **11.01.2006**
(21) Anmeldenummer: 03026342.0
(22) Anmeldetag: 18.11.2003
(51) Int. Cl.: B21D 41/02

(54) **Formwerkzeug und Verfahren zur Herstellung eines umgeformten Endes eines Rohres**
Forming tool and method to produce a deformed end of a tube
Outillage de formage et procédé pour la fabrication d'une extrémité déformée d'un tube

(30) Priorität: 19.12.2002 DE 10260057
(43) Veröffentlichungstag der Anmeldung: 23.06.2004
(73) Patentinhaber: Eifeler Maschinenbau GmbH, 53881 Euskirchen (DE)
(72) Erfinder: Feist, Martin, 53881 Euskirchen (DE); Kloss, Alexander, 50997 Köln (DE)
(74) Vertreter: Bauer, Dirk

(56) Entgegenhaltungen:
- DE-A- 2 110 758
- DE-C- 10 040 596
- PATENT ABSTRACTS OF JAPAN vol. 2002, no. 05, 3. Mai 2002 (2002-05-03) -& JP 2002 001462 A (MASAKI SEISAKUSHO:KK), 8. Januar 2002 (2002-01-08)

## Beschreibung

Die Erfindung betrifft nach den Oberbegriffen der Ansprüche 1 bzw. 6 ein Formwerkzeug, bzw. ein entsprechendes Verfahren zur Herstellung eines umgeformten Endes eines Rohres, wobei mit dem umgeformten Ende, einem Verbindungsstutzen und einer Überwurfmutter eine Rohrverbindung herstellbar ist, wobei das Formwerkzeug mindestens zwei Spannbacken zur Festlegung eines Rohres an dessen äußerer Mantelfläche und einen Stauchkörper aufweist, in den das umzuformende Ende des Rohres vor dem Umformvorgang einsetzbar ist und der einen Boden sowie einen in axiale Richtung vorstehenden und das Rohr umschließenden Kragen besitzt, wobei beim Umformvorgang über den Boden des Stauchkörpers in axiale Richtung eine Kraft in die zugeordnete Stirnfläche des Rohres einleitbar und dadurch das Ende des Rohres radial nach außen verformbar ist (siehe z.B. de 100 40 596 C).

In der DE 195 11063 A1 ist eine Rohrverbindung offenbart, die einen Verbindungsstutzen mit einer Kegelbohrung, eine Mutter mit einer Kegelfläche und ein Rohr mit einem angeformten Endabschnitt umfasst. Der Endabschnitt weist im Wege der Stauchung hergestellte Spannflächen auf, die eine Orientierung besitzen wie die zugehörige Kegelbohrung im Verbindungsstutzen bzw. die Kegelfläche in der Überwurfmutter. Bei der Herstellung des Endabschnitts wird das Rohr einer Verformung mit einem bestimmten Stauchweg unterworfen. In der DE 195 11 063 A1 ist der umgeformte Endabschnitt des Rohres entweder so geformt, dass er ein achsparalleles Endstück, das dem kegeligen Abschnitt vorgelagert ist, aufweist oder ein derartiges achsparalleles Endstück nicht besitzt und sich ausgehend von der Stirnfläche des Rohres unmittelbar eine kegelige Spannfläche anschließt.

Ein zur Herstellung eines solchen Endabschnitts geeignetes Formwerkzeug, das ebenfalls in der DE 195 11063 A1 offenbart ist, besitzt entweder einen Stauchkörper in Topfform mit einem ebenen Bodenteil oder aber ist zusätzlich mit einem Innendom oder Stützzapfen versehen, der in das Innere des umzuformenden Endabschnitts eindringt. Die letztgenannte Variante ist insbesondere dann nur mit Einschränkungen verwendbar, wenn mit demselben Formwerkzeug Rohre mit zwar gleichem Außendurchmesser, jedoch mit unterschiedlichen Wandstärken, d.h. auch unterschiedlich im Innendurchmesser, umgeformt werden sollen.

Des Weiteren ist aus der DE 195 20 099 A1 noch eine weitere Rohrverbindung und ein Verfahren zu ihrer Herstellung bekannt. Das umgeformte Rohr weist in diesem Fall lediglich eine kegelige Spannfläche auf, die mit der korrespondierenden Kegelfläche in der Überwurfmutter zusammenwirkt. Im Bereich des Verbindungsstutzens weist das umgeformte Rohr einen achsparallelen Endabschnitt auf. In einer Kammer, die von dem Innenkonus des Verbindungsstutzens im achsparallelen Endstück des Rohres und einer hieran angrenzenden radialen Spannfläche begrenzt wird, ist eine Weichdichtung angeordnet, die im Betriebszustand der Rohrverbindung darin verpresst ist.

Ein in der DE 195 20 099 A1 gezeigtes Formwerkzeug besitzt einen topfförmigen Stauchkörper mit einem zylindrischen Innenraum, in den der Endabschnitt des umzuformenden Rohres eingesetzt wird. Der Innendurchmesser eines Kragens des Stauchkörpers ist an den Außendurchmesser des umzuformenden Rohres angepasst.

Außerdem ist aus der DE 101 08 309 C1 eine weitere Rohrverbindung mit einem umgeformten Rohr bekannt, bei der das umgeformte Rohr keinen achsparallelen zylindrischen Endabschnitt aufweist. Dabei ist zwischen der Stirnfläche des umgeformten Rohres und einer gegenüberliegenden Stirnfläche des Verschraubungskörpers eine Dichtung angeordnet, die zumindest zum Teil aus einem verformbaren Kunststoffmaterial besteht. Um eine zuverlässige Abdichtung zu erzielen, wird in diesem Fall das Kunststoffmaterial in Folge einer axialen Komprimierung der Dichtung in entgegengesetzte Richtung zur Bewegungsrichtung des Rohres bei seiner Komprimierung in eine Kammer gepresst, die von dem Innenkonus des Verschraubungskörpers, einer an die erste kegelige Spannfläche des umgeformten Rohres angrenzende Dichtfläche und einer Stirnfläche des aus metallischen Material bestehenden Teils der Dichtung begrenzt wird.

Wird das umgeformte Ende des Rohres gemäß der DE 101 08 309 C1 mit Hilfe eines Formwerkzeugs hergestellt, wie es prinzipiell beispielsweise in der vorgenannten DE 195 11 063 A1 offenbart ist, so treten insbesondere bei Rohren mit kleinem Durchmesser und kleiner Wandstärke Unregelmäßigkeiten bei der Ausformung im Bereich der vorderen kegeligen Mantelfläche auf. Diese Unregelmäßigkeiten äußern sich insbesondere in Form von Wellen, die eine flächige Anlage der kegeligen Spannfläche an dem zugeordneten Innenkonus des Verbindungsstutzens unmöglich machen und daher die Dichtigkeit und Festigkeit der Rohrverbindung insgesamt in Frage stellen können. Auch treten aufgrund der fehlenden großflächigen Anlage verstärkt Setzerscheinungen bei einer dynamischen Belastung der Rohrverbindung auf, die wiederum zu einer Lockerung und potenziellen Undichtigkeit führen.

Ferner offenbart die DE-OS 21 10 758 ein Verfahren zur Herstellung einer Kupplungshülse. Die so erhaltene Kupplungshülse dient mangels eines Gewindes an der Hülse selbst bzw. an den darin einzuschiebenden Rohrenden nicht dazu, eine Rohrverbindung unter Verwendung einer Überwurfmutter herzustellen. Das Rohrende wird vielmehr mittels zweier an dessen äußerer Mantelfläche angreifender Spannbacken gehalten. Anschließend wird ein Dorn in das Rohrende eingeschoben, wobei hierdurch weniger eine Kraft in axiale Richtung sondern vielmehr in radiale Richtung eingeleitet wird, da das Rohr durch die an der inneren Mantel fläche angreifenden Kräfte nach außen aufgeweitet wird. Im Gegensatz zu den zuvor beschriebenen Verfahren wird bei dieser Vorgehensweise ein Dorn mit Übermaß verwendet, wobei die Spannbacken selbst als topfförmiges Formelement dienen. Der Dorn besitzt an seinem axialen Ende eine Ringnut mit einem konisch nach außen verlaufenden Nutgrund der dazu führt, dass die Stirnfläche des Rohres entgegen der Stauchrichtung in den spitz zulaufenden Nutgrund verformt wird, und zwar insbesondere im Bereich der inneren Umlaufkante der Stirnfläche, wohingegen die äußere Umlaufkante zur Einleitung der Stauchkraft dient.

Schließlich sind in der DE 100 40 596 C1 und der JP 2002 001 462 A noch zwei Vorrichtungen zum Umformen eines Werkstück-Endbereichs und die zugehörigen Verfahrensweisen beschrieben. Bei beiden Vorrichtungen wird mit einem Stauchkörper mit einem zur Längsachse des umzuformenden Rohres radial, d.h. senkrecht zu der Längsachse, verlaufenden Bodenfläche gearbeitet. Insbesondere bei kleinen Rohrdurchmessern können daher beim Ausformen einer kegligen Spannfläche, wie vor allem in der JP 2002 001 462 A gezeigt, Unregelmäßigkeiten entstehen, die zu späteren Undichtigkeiten der herzustellenden Rohrverbindung führen können.

Der Erfindung liegt die Aufgabe zugrunde, ein Formwerkzeug zur Herstellung eines umgeformten Endes eines Rohres und ein diesbezügliches Verfahren vorzuschlagen, mit dem bei sämtlichen üblichen Kombinationen von Rohraußendurchmessern und Wandstärken Unregelmäßigkeiten in der Ausformung der vorderen insbesondere kegeligen Spannfläche vermieden werden.

Ausgehend von einem Formwerkzeug der eingangs beschriebenen Art wird diese Aufgabe erfindungsgemäß dadurch gelöst, dass der Boden des Stauchkörpers so geformt ist, dass im Zustand eines Kontakts zwischen dem Boden und der Stirnfläche des Rohres aber vor dem Umformvorgang zwischen der Stirnfläche des Rohres und dem Boden von der äußeren Umlaufkante der Stirnfläche aus gesehen ein Freiraum vorhanden ist.

Ein derartiger Freiraum ermöglicht es, dass beim Umformvorgang Material im äußeren Bereich der Rohrwandung entgegen der Stauchungsrichtung zurückfließen kann. Ein solcher Rückfluss ist insbesondere dann vorteilhaft, wenn der Endabschnitt des umzuformenden Rohres unmittelbar ausgehend von der Stirnfläche oder zumindest nicht weit davon entfernt kegelförmig oder ähnlich geformt nach außen verdrängt werden soll. Im Falle eines ebenen Bodens im Bereich der gesamten Stirnfläche des umgeformten Rohres - wie dies aus der DE 195 11063 A1 bekannt ist - kommt es im Bereich der äußeren Mantelfläche des kegelförmigen Abschnitts des Rohres tendenziell zu den vorbeschriebenen Aufwerfungen, da im Gegensatz zu dem Bereich in der Nähe der inneren Umlaufkante der Stirnfläche im Außenbereich tendenziell eine Materialstauchung stattfindet. Eine derartige Stauchung wird durch den erfindungsgemäß vorgeschlagenen Freiraum sehr wirkungsvoll vermieden, wodurch die Qualität der umgeformten Endabschnitte, die mit dem erfindungsgemäßen Formwerkzeug hergestellt sind, besonders hochwertig ist.

Die Vorteile des erfindungsgemäßen Formwerkzeugs kommen insbesondere dann zum Tragen, wenn sich der Innendurchmesser des Kragens von dem Boden weg kontinuierlich vergrößert und insbesondere wenn die innere Mantelfläche des Kragens in einem an den Boden angrenzenden Bereich konisch geformt ist. Eine derartige Form eines umgeformten Rohres eignet sich im Übrigen besonders gut, um mit einem genormten 24°-Konus in einem Aufnahmestutzen zu korrespondieren.

Die Erfindung weiter ausgestaltend ist vorgesehen, dass die Spannbacken einen dem Stauchkörper zugewandten Abschnitt aufweisen, in dem die innere Mantelfläche einen Durchmesser besitzt, der größer ist als der Außendurchmesser des umzuformenden Rohres ist. Auf diese Weise kann die Teilungsebene zwischen dem Stauchkörper und den Spannbacken im Bereich des größten Durchmessers des umgeformten Rohres angeordnet sein.

Zu bevorzugen ist in diesem Zusammenhang des Weiteren, dass der Übergang von dem Kragen des Stauchkörpers zu den Spannbacken im Bereich der inneren Mantelflächen der vorgenannten Teile stetig ist und keinen Knick besitzt.

Die erfindungsgemäße Aufgabe wird des Weiteren durch ein Verfahren zur Herstellung eines umgeformten Endes eines Rohres gelöst, wobei mit dem umgeformten Ende, einem Verbindungsstutzen und einer Überwurfmutter eine Rohrverbindung herstellbar ist und das Verfahren die folgenden Schritte umfasst:
a) Einspannen des Rohres mittels mindestens zwei an dessen äußerer Mantelfläche angreifender Spannbacken,
b) Einleiten einer in axiale Richtung des Rohres wirkenden Kraft in eine Stirnfläche des Rohres mittels eines Stauchkörpers,
c) Stauchen des Endes des Rohres, wodurch die äußere Mantelfläche in einem an die Stirnfläche angrenzenden Bereich radial nach außen geformt wird.

Bei einem derartigen Verfahren wird zumindest ein äußerer Teilbereich der Stirnfläche des Rohres entgegen der Stauchrichtung auf den Stauchkörper zu verformt. Gemäß dem erfindungsgemäßen Verfahren ist vorgesehen, dass die Stirnfläche des Rohres ausgehend von ihrer äußeren Umlaufkante entgegen der Stauchrichtung verformt wird. Ein Rückfließen des Rohres in diesem an die Umlaufkante angrenzenden Bereich ist insbesondere dann erforderlich, wenn sich bei dem umgeformten Rohr unmittelbar an dessen Stirnfläche eine kegelige Fläche, insbesondere eine Spannfläche mit Dichtfunktion, anschließt. Hierdurch können auf sehr einfache Weise Unregelmäßigkeiten in der Form des Außenmantels des Rohres, insbesondere wellenförmige Aufwerfungen, die die Dichtigkeit beeinträchtigen und unerwünschte Setzerscheinungen verursachen können, vermieden werden.

Schließlich ist noch vorgesehen, dass das Rohrende auch im Bereich der Spannbacken radial nach außen verformt wird. Eine derartige Vorgehensweise ermöglicht es, die Teilungsebene zwischen Stauchkörper und Spannbacken in den Bereich des umgeformten Rohres zu legen, in dem der Außendurchmesser maximal ist.

Die Erfindung wird nachfolgend anhand mehrerer Ausführungsbeispiele von Formwerkzeugen, die in der Zeichnung dargestellt sind, näher erläutert. Es zeigt:
- Figur 1: einen Halbschnitt durch ein aus Stauchkörper und Spannbacke bestehendes Formwerkzeug sowie einen Endabschnitt eines Rohres im gefügten Zustand
- Figur 2a: einen vergrößerten Ausschnitt aus Figur 1 im Bereich der Stirnfläche des Rohres
- Figuren 2b bis 2c: wie Figur 2a, jedoch mit alternativen Konturen des Bodens des Stauchkörpers
- Figur 3: wie Figur 1, jedoch im umgeformten Zustand des Rohres und
- Figuren 4a bis 4c: eine vergrößerte Darstellung von Ausschnitten des umgeformten Rohrendes unter Verwendung der in den Figuren 2a bis 2c gezeigten Bodenkonturen

Figur 1 zeigt im Halbschnitt einen Endabschnitt eines zylindrischen Rohres 1, das mit einem vorderen Abschnitt 2 in einen topfförmigen Stauchkörper 3 eingesetzt wurde. Der Stauchkörper 3 bildet zusammen mit zwei halbschalenförmigen radial beweglichen Spannbacken 4 ein Formwerkzeug zur umformtechnischen Bearbeitung des Endabschnitts des Rohres 1. Stauchkörper 3 und Spannbacken 4 werden zusammen als Formwerkzeug im Sinne dieser Patentanmeldung verstanden. Es ist nach der Erfindung grundsätzlich aber auch möglich, dass die Ausformung allein im Stauchkörper stattfindet und die Fixierung des Rohres auf andere Weise als durch Spannbacken erfolgt.

Figur 2a verdeutlicht, dass das Rohr 1 so weit in den Stauchkörper 3 eingeschoben ist, dass es mit der inneren Umlaufkante 6 seiner Stirnfläche 5 an den Boden 7 anstößt. Der Kontakt zwischen. Rohr 1 und Boden 7 erfolgt ungefähr an_einer Stelle, in der die Kontur des Bodens 7 einen Knick aufweist: Während der zentrale Bereich 8 des Bodens 7 senkrecht zu der Längsachse 9 des Rohres 1 ausgerichtet ist, verläuft ein sich radial nach außen darin anschließender Bereich 10 derart geneigt dazu, dass zwischen der Stirnfläche 5 und dem Boden 7 ein Freiraum 11 verbleibt. Dieser Freiraum 11 ist im Querschnitt keilförmig mit einem abgerundeten Ende, in dem der Bereich 10 des Bodens 7 in die innere Mantelfläche 12 eines Kragens 13 des Stauchkörpers 3 übergeht, wobei der Kragen 13 den eingeschobenen Abschnitt 2 des Rohres 1 umschließt.

Ausgehend von der in Figur 1 gezeigten gefügten Stellung werden Stauchkörper 3 und Spannbacken 4 in Richtung der Pfeile 14 um den Weg 15 relativ aufeinander zu bewegt (in der Regel bewegt sich der Stauchkörper auf das stillstehende Rohr), wobei die Wandung 16 des Rohres 1 radial nach außen verformt wird.

In Figur 3 ist in einem gespiegelten Halbschnitt der Endzustand mit vollständig umgeformten Rohr 1 dargestellt, wobei zugeordnete Stirnflächen der Spannbacken 4 und des Stauchkörpers 3 in der Ebene 17 unmittelbar aneinander anliegen. Das umgeformte Rohr 1 hat sich in diesem Zustand zum einen vollständig an die Innenkontur des Kragens 13, aber auch an eine Innenkontur 18 der Spannbacken 4 angepasst. Der Übergang zwischen der inneren Mantelfläche des Kragens 13 und der Spannbacken 4 läuft stetig und ohne Knick.

Andererseits hat sich das umgeformte Rohr 1- wie insbesondere aus Figur 4a ersichtlich ist - mit seiner Stirnfläche 5 an die zugeordnete geneigt verlaufende Fläche des Bodens 7 angepasst. Die Stirnfläche 5 verläuft somit nicht mehr in radiale Richtung wie vor dem Umformvorgang, sondern unter einem Winkel α von 90° zu der inneren Mantelfläche 19 des Rohres 1 wie dies auch vor dem Umformvorgang der Fall war. Der 90°-Winkel α wird deshalb erzielt, weil auch der Winkel β zwischen dem Boden 7 im Bereich 10 und der angrenzenden inneren Mantelfläche 12 des Kragens 13 90° beträgt. Die Umformung des Rohres im Bereich der Stirnfläche kann also vereinfacht als Drehung um die innere Umlaufkante 6, die als eine Art Gelenk dient, erklärt werden. Da hierbei in Achsrichtung des Rohres auf eine Stauchung verzichtet werden kann, kommt es bei dem erfindungsgemäßen Umformverfahren nicht zu den im Stand der Technik gefürchteten wellenförmigen Aufwerfungen im Bereich der äußeren Mantelfläche des Rohrendes. Der Übergang zwischen dem Bereich 10 des Bodens 7 und der inneren Mantelfläche 12 des Kragens 13 erfolgt mittels einer Rundung, die es ermöglicht, das umgeformte Rohr 1 für eine Rohrverbindung gemäß der DE 101 08 309 C1 zu verwenden. Im Bereich der Rundung kann eine Weichdichtung in Kontakt mit dem Innenkonus eines Verbindungsstutzens treten und dort aufgrund der definierten Oberflächenqualität eine zuverlässige Dichtwirkung entfalten.

Die Figuren 2b und 4b zeigen eine alternative Ausführung eines Stauchkörpers 3', bei dem ein Übergang 20 zwischen einem zentralen Bereich 8' des Bodens 7' ungefähr in der Mitte der Stirnfläche 5 des Rohres 1 angeordnet ist. Hieraus ergibt sich - bei identischer Neigung des sich anschließenden Bereich 10' des Bodens 7' (der zwischen Stirnfläche 5 und Boden 7 eingeschlossene Winkel beträgt ca. 12°) - ein kleinerer, weil weiter außen liegender Freiraum 11', als dies bei dem Stauchkörper 3 gemäß Figuren 1 und 2a der Fall ist.

Die Figuren 2b und 4b können jedoch auch denselben Stauchkörper 3 wie in den Figuren 2a und 4a darstellen, in den lediglich ein Rohr 1 eingesetzt ist, das zwar den gleichen Außendurchmesser jedoch eine ungefähr verdoppelte Wandstärke 21 besitzt. Sofern der erfindungsgemäße Stauchkörper 3, 3' keinen inneren Stützzapfen bzw. Dorn für das umzuformende Rohr 1 aufweist, wird die Möglichkeit geschaffen, mit ein und demselben Stauchkörper 3, 3' Rohre mit zwar gleichen Außendurchmesser, jedoch mit unterschiedlicher Wandstärke 21 umzuformen, wobei es sich herausgestellt hat, dass es nicht nötig ist, dass sich der Freiraum 11, 11' bei allen Wandstärken über die gesamte Stirnfläche 5 des Rohres 1 erstreckt. Insbesondere bei Rohren mit größerer Wandstärke treten die bei Rohren mit kleinerer Wandstärke gefürchteten Unregelmäßigkeiten nicht mehr auf, so dass die Schaffung eines mit der Wandstärke 21 des Rohres 1 in seiner Größe ansteigenden Freiraums 11, 11' nicht angebracht ist.

Der Vorteil der in Figur 2b dargestellten Anordnung liegt des Weiteren darin, dass die bei Rohren 1 mit größerer Wandstärke 21 erforderlichen größeren Umformkräfte vom Beginn der Umformung an über eine Fläche in die Stirnseite des Rohres 1 eingeleitet werden können, wohingegen die Krafteinleitung bei der Anordnung gemäß Figur 2a zunächst lediglich linienförmig im Bereich der inneren Umlaufkante 6 erfolgt.

In den Figuren 2c und 4c ist schließlich noch eine weitere Ausführungsform eines Stauchkörpers 3" mit einem Boden 7" mit abweichender Kontur im Randbereich dargestellt. Während die innere Mantelfläche 12 des Kragens 13 weiterhin unter einem Winkel von 12° zu der Längsachse des Rohres 1 verläuft, um eine Spannfläche für einen 24°-Konus eines Verbindungsstutzens zu erzeugen, ist der Bereich 10" des Bodens 7" S-förmig gewölbt. Die Stirnfläche 5 des Rohres 1 kommt im Bereich eines Wulstes 22 zur Anlage an den Boden 7", bevor der eigentliche Umformvorgang beginnt. Wiederum befindet sich ein Freiraum 11" zwischen der Stirnfläche 5 und dem Boden 7", wobei dieser Freiraum 11" im Bereich der äußeren Umlaufkante 23 des Rohres 1 beginnt und sich zu dem Kontaktbereich an dem Wulst 22 erstreckt. In Figur 4c ist die Form des Endabschnitts des Rohres 1 nach vollendeter Umformung dargestellt.

## Patentansprüche

1. Formwerkzeug zur Herstellung eines umgeformten Endes eines Rohres (1), wobei mit dem umgeformten Ende, einem Verbindungsstutzen und einer Überwurfmutter eine Rohrverbindung herstellbar ist, und wobei das Formwerkzeug mindestens zwei Spannbacken (4) zur Festlegung des Rohres (1) an dessen äußeren Mantelfläche und einen Stauchkörper (3, 3', 3 ") aufweist, in den das umzuformende Ende des Rohres (1) vor dem Umformvorgang einsetzbar ist und der einen Boden (7, 7', 7 ") sowie einen in axiale Richtung vorstehenden, das Rohr (1) umschließenden Kragen (13) besitzt, wobei beim Umformvorgang über den Boden ('7, 7', 7") in axiale Richtung eine Kraft in die zugeordnete Stirnfläche (5) des Rohres (1) einleitbar und dadurch das Ende des Rohres (1) radial nach außen verformbar ist, **dadurch gekennzeichnet, dass** der Boden (7, 7' 7") des Stauchkörpers (3, 3', 3 ") so geformt ist, dass im Zustand eines Kontakts zwischen dem Boden (7, 7', 7") und der Stirnfläche (5) des Rohres (1) aber vor dem Umformvorgang zwischen der Stirnfläche (5) des Rohres (1) und dem Boden (7, 7', 7") von der äußeren Umlaufkante (23) der Stirnfläche (5) aus gesehen ein Freiraum (11, 11', 11") vorhanden ist.

2. Formwerkzeug nach Anspruch 1, **dadurch gekennzeichnet, dass** sich der Innendurchmesser des Kragens (13) in Richtung von dem Boden (7, 7', 7") weg kontinuierlich vergrößert.

3. Formwerkzeug nach Anspruch 1 oder 2, **dadurch gekennzeichnet, dass** die innere Mantelfläche (12) des Kragens (13) in einem an dem Boden (7, 7', 7") angrenzenden Bereich konisch geformt ist.

4. Formwerkzeug nach einem der Ansprüche 1 bis 3, **dadurch gekennzeichnet, dass** die Spannbacken (4) einen dem Stauchkörper (3, 3', 3") zugewandten Abschnitt aufweisen, in dem die innere Mantelfläche (18) einen Durchmesser besitzt, der größer als der Außendurchmesser des umzuformenden Rohres (1) ist.

5. Formwerkzeug nach einem der Ansprüche 1 bis 4, **dadurch gekennzeichnet, dass** der Übergang von dem Kragen (13) des Stauchkörpers (3, 3', 3") zu den Spannbacken (4) im Bereich der inneren Mantelflächen (12) der vorgenannten Teile stetig ist.

6. Verfahren zur Herstellung eines umgeformten Endes eines Rohres (1), wobei mit dem umgeformten Ende, einem Verbindungsstutzen und einer Überwurfmutter eine Rohrverbindung herstellbar ist, mit den folgenden Verfahrensschritten:
a) Einspannen des Rohres (1) mittels mindestens zwei an dessen äußerer Mantelfläche angreifenden Spannbacken (4),
b) Einleiten einer in axiale Richtung des Rohres (1) wirkenden Kraft in eine Stirnfläche (5) des Rohres (1) mittels eines Stauchkörpers (3, 3',3"),
c) Stauchen des Endes des Rohres (1), wodurch die äußere Mantelfläche in einem an die Stirnfläche (5) angrenzenden Bereich radial nach außen geformt wird,
wobei zumindest ein Teilbereich der Stirnfläche (5) des Rohres (1) entgegen der Stauchrichtung auf den Stauchkörper zu verformt wird, **dadurch gekennzeichnet, dass** die Stirnfläche (5) des Rohres (1) ausgehend von ihrer äußeren Umlaufkante (23) entgegen der Stauchrichtung verformt wird.

7. Verfahren nach Anspruch 6, **dadurch gekennzeichnet, dass** die äußere Mantelfläche des Endes des Rohres in einem Abschnitt konisch nach außen geformt wird, wobei der Durchmesser des konischen Abschnitts in Stauchrichtung zunimmt.

8. Verfahren nach Anspruch 6 oder 7, **dadurch gekennzeichnet, dass** das Rohrende auch im Bereich der Spannbacken radial nach außen verformt wird.

## Claims

1. A forming tool for producing a formed end of a pipe (1), with a pipe connection being producible with the formed end, a pipe coupling and a union nut, and with the forming tool having at least two clamping jaws (4) for fixing the pipe (1) on its outer jacket surface and an upsetting body (3, 3', 3") into which the end to be formed of the pipe (1) is insertable prior to the forming process, and which comprises a floor (7, 7', 7") as well as a collar (13) projecting in the axial direction and enclosing the pipe (1), with a force being introducible into the associated face surface (5) of the pipe (1) during the forming process via the floor (7, 7', 7") in the axial direction and the end of the pipe (1) thus being deformable radially to the outside, **characterized in that** the floor (7, 7', 7") of the upsetting body (3, 3', 3") being shaped in such a way that in the state of contact between the floor (7, 7', 7") and the face surface (5) of the pipe (1), but prior to the forming process, a cavity (11, 11', 11") is present between the face surface (5) of the pipe (1) and the floor (7, 7', 7") as seen from the outer circumferential edge (23) of the face surface (5).

2. A forming tool according to claim 1, **characterized in that** the inside diameter of the collar (13) increases continually in the direction away from the floor (7, 7', 7").

3. A forming tool according to claim 1 or 2, **characterized in that** the inner jacket surface (12) of the collar (13) is shaped conically in a region adjacent to the floor (7, 7', 7").

4. A forming tool according to one of the claims 1 to 3, **characterized in that** the clamping jaws (4) comprise a section facing the upsetting body (3, 3', 3") in which the inner jacket surface (18) has a diameter which is larger than the outside diameter of the pipe (1) to be formed.

5. A forming tool according to one of the claims 1 to 4, **characterized in that** the transition from the collar (13) of the upsetting body (3, 3', 3") to the clamping jaws (4) is continuous in the region of the inner jacket surfaces (12) of the parts mentioned above.

6. A method for producing a formed end of a pipe (1), with a pipe connection being producible with the formed end, a pipe coupling and a union nut, comprising the following method steps:
a) clamping of the pipe (1) by means of at least two clamping jaws (4) acting up its outside jacket surface;
b) introduction of a force acting in the axial direction of a pipe (1) into a face surface (5) of the pipe (1) by means of an upsetting body (3, 3', 3");
c) upsetting the end of the pipe (1), as a result of which the outer jacket surface is formed radially to the outside in a region adjacent to the face surface (5);
with at least a partial region of the face surface (5) of the pipe (1) being deformed against the direction of upsetting towards the upsetting body, **characterized in that** the face surface (5) of the pipe (1) is deformed starting from its outer circumferential edge (23) against the direction of upsetting.

7. A method according to claim 6, **characterized in that** the outer jacket surface of the end of the pipe is shaped conically towards the outside, with the diameter of the conical section increasing in the direction of upsetting.

8. A method according to claim 6 or 7, **characterized in that** the pipe end is deformed radially towards the outside also in the region of the clamping jaws.

## Revendications

1. Outils de formage pour la fabrication d'une extrémité de tuyau (1) mise en forme, dans lequel un raccord de tuyau peut être réalisé avec l'extrémité mise en forme, un piquage de raccordement et un écrou-raccord, et dans lequel l'outil de formage présente au moins deux mâchoires de serrage (4) pour fixer le tuyau (1) sur sa surface d'enveloppe extérieure et un organe d'écrasement (3, 3', 3") dans lequel l'extrémité à mettre en forme du tuyau (1) peut être insérée avant l'opération de déformation et qui possède un fond (7, 7', 7") ainsi qu'un collet (13) faisant saillie dans le sens axial et entourant le tuyau (1), une force pouvant être appliquée par le fond (7, 7', 7") pendant l'opération de déformation dans le sens axial sur la surface frontale (5) correspondante du tuyau (1) afin de déformer l'extrémité du tuyau (1) dans le sens radial vers l'extérieur, **caractérisé en ce que** le fond (7, 7', 7") de l'organe d'écrasement (3, 3', 3") est conformé de telle manière que lors du contact entre le fond (7, 7', 7") et la face frontale (5) du tuyau (1), mais avant l'opération de mise en forme, il existe entre la face frontale (5) du tuyau (1) et le fond (7, 7', 7"), vu du bord continu extérieur (23) de la face frontale (5), un espace libre (11, 11', 11").

2. Outil de formage selon la revendication 1, **caractérisé en ce que** le diamètre intérieur du collet (13) augmente de façon continue à partir du fond (7, 7', 7").

3. Outil de formage selon la revendication 1 ou 2, **caractérisé en ce que** la surface d'enveloppe intérieure (12) du collet (13) est de forme conique dans une zone contiguë du fond (7, 7', 7").

4. Outil de formage selon l'une quelconque des revendications 1 à 3, **caractérisé en ce que** les mâchoires de serrage (4) possèdent une section orientée vers l'organe d'écrasement (3, 3', 3") dans laquelle la surface d'enveloppe intérieure (18) a un plus grand diamètre que le diamètre extérieur du tube (1) à mettre en forme.

5. Outil de formage selon l'une quelconque des revendications 1 à 4, **caractérisé en ce que** la transition entre le collet (13) de l'organe d'écrasement (3, 3', 3") et les mâchoires de serrage (4) est continue au niveau des surfaces d'enveloppe intérieures (12) des pièces susmentionnées.

6. Procédé de fabrication d'une extrémité mise en forme de tuyau (1), dans lequel un raccord de tuyau peut être formé avec l'extrémité mise en forme, un piquage de raccordement et un écrou-raccord, avec les étapes de procédé suivantes :
a) serrage du tuyau (1) au moyen d'au moins deux mâchoires de serrage (4) qui se mettent en prise sur sa surface d'enveloppe extérieure,
b) application d'une force agissant dans le sens axial du tuyau (1) sur une face frontale (5) du tuyau (1) au moyen d'un organe d'écrasement (3, 3', 3"),
c) écrasement de l'extrémité du tuyau (1) pour mettre en forme la surface d'enveloppe extérieure vers l'extérieur dans le sens radial dans une zone contiguë de la surface frontale (5),
dans lequel une partie au moins de la face frontale (5) du tuyau (1) est déformée en sens inverse du sens d'écrasement vers l'organe d'écrasement, **caractérisé en ce que** la face frontale (5) du tuyau (1) est déformée en sens inverse du sens d'écrasement à partir de son bord continu extérieur (23).

7. Procédé selon la revendication 6, **caractérisé en ce que** la surface d'enveloppe extérieure de l'extrémité du tuyau a une forme conique vers l'extérieur dans une partie, le diamètre de la partie conique augmentant dans le sens de l'écrasement.

8. Procédé selon la revendication 6 ou 7, **caractérisé en ce que** l'extrémité du tuyau est également déformée vers l'extérieur dans le sens radial au niveau des mâchoires de serrage.
